# FASCICULE DE BREVET EUROPEEN

(11) **EP 0 860 901 B1**
(45) Date de publication et mention de la délivrance du brevet: **02.08.2000**
(21) Numéro de dépôt: 98410007.3
(22) Date de dépôt: 06.02.1998
(51) Int. Cl.: H01R 9/24, H01H 71/02, H05K 5/02

(54) **Boîtier pour appareillage électrique et appareil électrique comportant un tel boîtier**
Gehäuse für elektrischen Gerät und elektrische Vorrichtung mit einem solchen Gehäuse
Housing for electric apparatus an electrical apparatus comprising the same

(30) Priorité: 14.02.1997 FR 9701970
(43) Date de publication de la demande: 26.08.1998
(73) Titulaire: Schneider Electric Industries SA, 92500 Rueil-Malmaison (FR)
(72) Inventeur: Loiodice, Robert, 38050 Grenoble cedex 09 (FR)
(74) Mandataire: Jouvray, Marie-Andrée

(56) Documents cités:
- EP-A- 0 357 472
- EP-A- 0 633 588
- EP-A- 0 849 757
- DE-U- 8 135 923
- DE-U- 29 606 759
- DE-U- 29 606 760
- GB-A- 2 239 350

## Description

L'invention concerne un boîtier pour appareillage électrique comportant :
- un premier flasque comprenant une première paroi latérale et des premières parois de contour disposées sensiblement perpendiculairement au bord de la première paroi latérale,
- un second flasque comprenant une seconde paroi latérale et des secondes parois de contour disposées sensiblement perpendiculairement au bord de la seconde paroi latérale,
- des moyens de maintien des premier et second flasques face à face, les premières et les secondes parois de contour étant en contact, et
- au moins un bloc de jonction électrique disposé sur une partie externe du boîtier.

Un tel boîtier pour appareillage électrique est connu du document DE 29606759 U1 dans lequel les flasques du boîtier sont maintenus l'un à l'autre seulement par des moyens d'accrochage intégrés dans les parois de contour desdits flasques.

Des boîtiers pour appareillage électrique modulaire comportent de manière connue deux flasques ou deux demi-coquilles à assembler. Généralement, les deux flasques sont disposés l'un contre l'autre puis assemblés par des vis ou des rivets. Chaque flasque comprend généralement des colonnes de forme cylindrique et ouvertes sur les parois dudit flasque de manière à pouvoir introduire les rivets ou les vis.

Lors de l'assemblage, des colonnes complémentaires de chaque flasque sont disposées dans le prolongement de leurs axes respectifs afin d'introduire les rivets. Après avoir été introduits dans chaque colonne, les rivets sont sertis à l'aide d'un outil spécial.

L'assemblage par vis est réalisé selon le même principe. Les vis sont introduites dans les colonnes puis vissées dans des écrous. Il est également possible de visser les vis directement dans la masse du boîtier. Dans ce cas, les vis traversent librement une première colonne ayant un diamètre intérieur plus grand que le diamètre des vis. Puis, les vis sont vissées dans une seconde colonne complémentaire ayant un diamètre intérieur plus petit que le diamètre des vis.

L'assemblage par rivets ou par vis nécessite des outils spéciaux. Ceci conduit à un temps de montage important et à un coût de fabrication des appareils très élevé. De plus, ces modes de fixation ne permettent pas d'avoir des boîtiers indémontables. En effet, il est facile de démonter un boîtier fixé par des vis ou d'enlever un rivet et le remplacer par un autre.

L'invention a pour but un boîtier pour appareillage électrique pouvant être assemblé rapidement sans outils spéciaux ainsi qu'un appareil électrique comportant un tel boîtier.

Selon l'invention les moyens de maintien du boîtier comportent au moins un bloc de jonction électrique disposé sur une partie externe du boîtier pour relier une face extérieure de la première paroi latérale à une face extérieure de la seconde paroi latérale, ledit bloc de jonction électrique comprenant une première partie disposée à l'extérieur des parois de contour et deux parois de maintien perpendiculaires à ladite première partie et disposées sur les faces extérieures des premières et des secondes parois latérales.

Selon un mode de réalisation préférentiel, les parois de maintien du bloc de jonction électrique comportent des premiers moyens d'accrochage coopérant avec des formes appropriées des parois latérales pour fixer ledit bloc de jonction électrique sur le boîtier.

De préférence, les premiers moyens d'accrochage des parois de maintien du bloc de jonction électrique sont des languettes comportant des ergots d'accrochage destinés à coopérer avec des encoches situées dans les parois latérales du boîtier.

Avantageusement, les première et seconde parois latérales comportent des avancées comprenant des seconds moyens d'accrochage pour fixer lesdites parois latérales sur la première partie du bloc de jonction électrique.

Dans un mode de réalisation particulier, les flasques comportent des troisièmes moyens d'accrochage disposés sur les faces internes des parois pour maintenir les flasques dans leurs positions respectives.

De préférence, les troisièmes moyens d'accrochage comportent des languettes souples munies d'ergots d'accrochage à leur extrémité et disposées dans le prolongement de parois de contour, et des encoches situées dans des parois de contour à l'opposé des languettes pour recevoir les ergots d'accrochage.

Avantageusement, les troisièmes moyens d'accrochage comportent au moins trois points de fixation sur les parois de contour, un premier point de fixation étant situé vers le fond du boîtier, un second point de fixation étant situé vers un côté amont du boîtier, et un troisième point de fixation étant situé vers un côté aval du boîtier.

Pour rendre le boîtier indémontable, les troisièmes moyens d'accrochage sont disposés de manière peu accessible par l'extérieur des parois pour empêcher l'ouverture du boîtier sans déformation des flasques.

Le boîtier comporte un capot constituant la face avant dudit boîtier et fixé par des moyens de fixation par accrochage sur des parois des flasques, lesdits moyens de fixation par accrochage n'étant pas manoeuvrables par l'extérieur du boîtier, et les parois de contour ayant une ouverture située vers la face avant du boîtier.

Pour le raccordement du boîtier, le bloc de jonction électrique comporte des alvéoles destinées à recevoir des moyens de connexion électrique coopérant avec des conducteurs disposés entre l'intérieur et l'extérieur du boîtier.

De préférence, le bloc de jonction électrique comporte des moyens de séparation diélectrique comportant un rebord de manière à augmenter une distance d'isolement entre deux bornes, des moyens de connexion électrique, les séparations diélectriques étant en contact avec les parois de contour du boîtier.

Un appareil électrique selon un mode de réalisation de l'invention comporte un boîtier selon des modes de réalisation décrits ci-dessus, un circuit électrique disposé à l'intérieur dudit boîtier, et des conducteurs électriques connectés audit circuit et traversant les parois de contour pour coopérer avec des bornes des moyens de connexion électriques d'un bloc de jonction.

Dans un mode de réalisation particulier d'un appareil, les conducteurs électriques sont en cuivre plat préformé connecté à un circuit imprimé disposé dans le boîtier, la forme des conducteurs ayant une première partie connectée perpendiculairement au plan du circuit imprimé, une seconde partie pliée par rapport à la première partie et une troisième partie sortant de la paroi de contour.

De préférence, la première partie des conducteurs comporte deux extrémités pouvant être connectées au circuit, la seconde partie du connecteur étant plus proche d'une première extrémité pour rendre le conducteur de liaison réversible.

D'autres avantages et caractéristiques ressortiront plus clairement de la description qui va suivre, de modes particuliers de réalisation de l'invention, donnés à titre d'exemples non limitatifs, et représentés aux dessins annexés sur lesquels :
- La figure 1 représente un premier mode de réalisation d'un flasque pour un boîtier selon l'invention,
- La figure 2 représente un mode de réalisation d'un second flasque complémentaire du premier flasque de la figure 1,
- Les figures 3 et 4 représentent des modes de réalisation de blocs de jonction électrique pour un boîtier selon l'invention,
- La figure 5 représente un capot de face avant pour un boîtier selon les figures 1 et 2,
- La figure 6 représente l'assemblage d'un appareil électrique comportant un boîtier selon les figures 1 à 5,
- La figure 7 représente un boîtier monté comportant des éléments selon les figures 1 à 5,
- Les figures 8 et 9 représentent des modes de réalisation de conducteurs de liaison pour des appareils comportant un boîtier selon l'invention,
- La figure 10 montre la disposition d'un conducteur de liaison entre un circuit imprimé et une borne.

Un boîtier modulaire pour appareillage électrique selon un mode de réalisation comporte un premier flasque 1 et un second flasque 2 représentés respectivement sur les figures 1 et 2. Le premier flasque 1 comporte une première paroi 3 latérale et des premières parois de contour 4. Le second flasque 2 comporte également une seconde paroi 5 latérale et des secondes parois de contour 6. Pour le montage du boîtier, les flasques sont disposés face à face et les premières et secondes parois de contour sont positionnées en contact de manière à fermer le contour dudit boîtier. Ainsi formé, le boîtier comporte un fond 7 destiné à être fixé sur un support, un premier côté amont 8 et un second côté aval 9 perpendiculaires au fond et aux parois latérales. Le support est, de préférence, un rail symétrique.

Selon un mode de réalisation de l'invention, les flasques 1 et 2 sont maintenues par des blocs de jonction électrique 10 et 11 représentés sur les figures 3 et 4. Chaque bloc de jonction électrique comporte une première partie 12 destinée à être en contact avec un côté amont ou aval des parois de contour, et deux parois de maintien 13 et 14 perpendiculaires à ladite première partie. Chaque paroi de maintien des blocs de jonction électrique est en contact avec une face extérieure de chaque paroi latérale pour maintenir les flasques face à face dans leur positon respective.

Les parois de maintien comportent un premier dispositif d'accrochage pour fixer les blocs de jonction électrique sur les parois des flasques. Ce dispositif comporte de préférence des languettes 15 prolongeant les parois de maintien et comportant des ergots 16 d'accrochage destinés à coopérer avec des encoches 17 situées dans les parois latérales du boîtier.

Pour assurer une fixation plus efficace du bloc de jonction, les parois latérales des flasques comportent des avancées 18 comprenant un second dispositif d'accrochage pour fixer lesdites parois latérales à la première partie 12 des blocs de jonction électrique. Ce second dispositif d'accrochage comporte par exemple des languettes 19 élastiques découpées dans la masse des avancées et des ouvertures 20 situées dans la première partie des blocs de jonction électrique.

Lors de la mise en place des blocs de jonction électrique, pour maintenir les flasques, les avancées 18 sont glissées sur la première partie 12 du bloc et les parois de maintien 14 sont glissées sur les faces extérieures des parois latérales 3 et 5. Puis, en bout de course, lorsque le bloc est en place, les languettes 15 s'accrochent sur les encoches 17 et les languettes 19 entrent dans les ouvertures 20 pour bloquer le bloc de jonction électrique sur les flasques.

Lorsque les deux blocs de jonction électrique sont mis en place respectivement sur les côtés amont et aval, les deux flasques sont solidarisés. Il est alors possible de mettre en place un capot 21 sur la partie avant du boîtier, à l'opposé du fond. Ce capot 21 est de préférence fixé par un dispositif à accrochage. Ledit dispositif comporte par exemple des ergots d'accrochage sur le bord du capot et des encoches au bord des parois de contour des flasques.

Le montage d'un tel boîtier est très facile et ne nécessite aucun outil particulier. En effet, le montage consiste à maintenir les flasques l'un contre l'autre, puis à mettre en place les blocs de jonction côté amont et côté aval jusqu'à l'accrochage des languettes, et à fixer le capot par simple pression.

Les flasques peuvent aussi être maintenus dans leurs positions respectives par un troisième dispositif de fixation à accrochage.

Dans le mode de réalisation particulier des figures 1 et 2, ces dispositifs comportent notamment des languettes 22a à 22d souples disposées sur des faces internes des parois latérales dans le prolongement des parois de contour. Lesdites languettes comportent à leur extrémité des ergots d'accrochage respectivement 23a et 23d. A l'opposé des languettes, les parois de contour comportent des encoches 24a et 24d, ou des épaulements pour recevoir les ergots d'accrochage et verrouiller la fermeture du boîtier.

De préférence, le boîtier comporte au moins trois points de fixation, un premier point correspondant à une première languette 22a disposée sur le côté aval et coopérant avec une première encoche 24a, un second point de fixation correspondant à une seconde languette 22b disposée sur le côté amont et coopérant avec une seconde encoche 24b, et un troisième point de fixation correspondant à une troisième languette 22c ou 22d disposée sur le fond du boîtier et coopérant avec une troisième encoche respectivement 24c ou 24d.

Pour garantir le fonctionnement de certains appareils électriques, il est nécessaire de rendre les boîtiers indémontables ou difficilement démontables sans détérioration desdits boîtiers. Dans des boîtiers selon ce mode particulier de réalisation de l'invention, les languettes sont disposées de manière à ne plus être manoeuvrées pour séparer les flasques, toute tentative d'ouverture risquant de déformer le boîtier.

La figure 6 montre une vue éclatée d'un boîtier selon le mode particulier de réalisation de l'invention et la figure 7 montre une vue d'un même boîtier assemblé.

Dans un appareil électrique selon un mode de réalisation de l'invention, comportant un boîtier comme décrit ci-dessus, un circuit électrique 25 est disposé entre les deux flasques 1 et 2.

Selon un mode de réalisation préférentiel, les blocs de jonction électrique comportent des alvéoles destinées à recevoir des bornes 26 de raccordement électrique. Lesdites bornes sont prévues pour être associées à des conducteurs 27 de liaison disposés entre l'intérieur et l'extérieur du boîtier. De préférence, les bornes sont des bornes à cage comportant un étrier et une vis de serrage pour maintenir un conducteur de liaison et un conducteur de ligne. Pour le passage des conducteurs de liaison entre l'intérieur et l'extérieur du boîtier, les parois de contour comportent des ouvertures 28.

Les blocs de jonction comportent de préférence des cloisons isolantes 29 disposées entre les bornes. Ces cloisons isolantes comportent avantageusement un rebord 30 de largeur supérieure à celle de la cloison de manière à augmenter la distance d'isolement entre les bornes. Lorsque le bloc de jonction est mis en place sur le boîtier, le rebord 30 vient en contact avec les parois de contour en amont ou en aval de manière à assurer la continuité de l'isolement électrique et une distance d'isolement élevée à l'extérieur desdites parois de contour du boîtier.

Les conducteurs de liaison 27 peuvent être connectés à l'intérieur du boîtier, à des circuits imprimés 25 comportant des circuits électriques et éventuellement des composants électroniques. Le plan des circuits imprimés étant généralement parallèle aux parois latérales, lesdits conducteurs de liaison doivent avoir des formes particulières pour pouvoir relier les bornes de sortie et lesdits circuits.

Dans des modes de réalisation préférentiels, les conducteurs électriques sont réalisés en cuivre plat préformé et connectés au circuit imprimé par soudure ou sertissage d'une première extrémité. Lesdits conducteurs représentés sur les figures 8 et 9 ont de préférence une première partie 31 disposée perpendiculairement au plan du circuit imprimé, une seconde partie 32 pliée par rapport à la première partie et une troisième partie 33 sortant des parois de contour.

La première partie comporte des découpes 34 de manière à pouvoir être soudée sur un circuit imprimé par un ou plusieurs points de soudure 35. De préférence, ladite première partie comporte deux extrémités opposées de manière à rendre les conducteurs de liaison réversibles, la seconde partie étant plus proche d'une première extrémité que d'une seconde extrémité. Ce type de conducteurs de liaison préférentiel permet de connecter deux conducteurs de liaison dans le même plan de sortie et d'utiliser deux bornes côte à côte, lesdits conducteurs étant disposés tête bêche comme sur les figures 8 et 9. Chaque extrémité de la première partie comporte des découpes 34 pour pouvoir être soudée sur le circuit imprimé.

La figure 10 montre des conducteurs de liaison 27 connectés au circuit 25 et associés à des bornes 26.

Les éléments du boîtier décrits ci-dessus sont réalisés de préférence en matière plastique moulée.

Les formes des flasques et des blocs de jonction électrique peuvent être différentes tout en exerçant les mêmes fonctions. Notamment, les formes des moyens d'accrochage peuvent être différentes de celles des languettes souples munies d'ergots.

Le capot représenté sur les figures 5 et 7 est fermé, mais dans d'autres modes de réalisation, un capot peut avoir des ouvertures ou comporter des moyens de réglage, de manoeuvre ou de visualisation.

La largeur des boîtiers peut être variable, pour des boîtiers modulaires elle est généralement égale à des multiples de 9mm, par exemple 18mm, 27mm, 36mm, ou 54mm. Dans ce cas, les blocs de jonction peuvent avoir un nombre important de bornes disposées côté à côte.

## Revendications

1. Boîtier pour appareillage électrique comportant :
- un premier flasque (1) comprenant une première paroi latérale (3) et des premières parois de contour (4) disposées sensiblement perpendiculairement au bord de la première paroi latérale,
- un second flasque (2) comprenant une seconde paroi latérale (5) et des secondes parois de contour (6) disposées sensiblement perpendiculairement au bord de la seconde paroi latérale,
- des moyens de maintien des premier et second flasques face à face, les premières et les secondes parois de contour étant en contact, et
- au moins un bloc de jonction électrique disposé sur une partie externe du boîtier,
boîtier caractérisé en ce que au moins un desdits moyens de maintien des flasques est formé par un desdits blocs de jonction électrique (10, 11) reliant une face extérieure de la première paroi latérale (3) à une face extérieure de la seconde paroi latérale (5), ledit bloc de jonction électrique comprenant une première partie (12) disposée à l'extérieur des parois de contour et deux parois (13, 14) de maintien perpendiculaires à ladite première partie et disposées sur les faces extérieures des premières et des secondes parois latérales.

2. Boîtier selon la revendication 1 caractérisé en ce que les parois de maintien du bloc de jonction électrique comportent des premiers moyens d'accrochage (15, 16) coopérant avec des formes appropriées (17) des parois latérales pour fixer ledit bloc de jonction électrique sur le boîtier.

3. Boîtier selon la revendication 2 caractérisé en ce que les premiers moyens d'accrochage des parois de maintien du bloc de jonction électrique sont des languettes (15) comportant des ergots (16) d'accrochage destinés à coopérer avec des encoches (17) situées dans les parois latérales du boîtier.

4. Boîtier selon l'une des revendications 2 ou 3 caractérisé en ce que les premières et secondes parois latérales comportent des avancées (18) comprenant des seconds moyens d'accrochage (19) pour fixer lesdites parois latérales sur la première partie du bloc du jonction électrique.

5. Boîtier selon l'une quelconque des revendications 1 à 4 caractérisé en ce que les flasques comportent des troisièmes moyens d'accrochage (22a-22d, 23a-23d, 24a-24d) disposés sur les faces internes des parois de contour pour maintenir les flasques dans leurs positions respectives.

6. Boîtier selon la revendication 5 caractérisé en ce que les troisièmes moyens d'accrochage comportent des languettes souples (22a-22d) munies d'ergots d'accrochage (23a-23d) à leur extrémité et disposées dans le prolongement de parois de contour, et des encoches (24a-24d) situées dans des parois de contour à l'opposé des languettes pour recevoir les ergots d'accrochage.

7. Boîtier selon l'une des revendications 5 ou 6 caractérisé en ce que les troisièmes moyens d'accrochage comportent au moins trois points de fixation sur les parois de contour, un premier point de fixation (22c, 22d, 23c, 23d, 24c, 24d) étant situé vers le fond du boîtier, un second point de fixation (22b, 23b, 24b) étant situé vers un côté amont du boîtier, et un troisième point de fixation (22a, 23a, 24a) étant situé vers un côté aval du boîtier.

8. Boîtier selon l'une quelconque des revendications 5 à 7 caractérisé en ce que les troisièmes moyens d'accrochage sont disposés de manière peu accessible par l'extérieur des parois pour empêcher l'ouverture du boîtier sans déformation des flasques.

9. Boîtier selon l'une quelconque des revendications 1 à 8 caractérisé en ce qu'il comporte un capot (21) constituant la face avant dudit boîtier et fixé par des moyens de fixation par accrochage sur des parois des flasques, lesdits moyens de fixation par accrochage n'étant pas manoeuvrables par l'extérieur du boîtier, et les parois de contour ayant une ouverture située vers la face avant du boîtier.

10. Boîtier selon l'une quelconque des revendications 1 à 9 caractérisé en ce que le bloc de jonction comporte des alvéoles destinées à recevoir des moyens de connexion électrique (26) coopérant avec des conducteurs (27) disposés entre l'intérieur et l'extérieur du boîtier.

11. Boîtier selon la revendication 10 caractérisé en ce que le bloc de jonction électrique comporte des moyens de séparation diélectrique (29) comportant un rebord (30) de manière à augmenter une distance d'isolement entre deux bornes (26), des moyens de connexion électrique, les séparations diélectriques étant en contact avec les parois de contour du boîtier.

12. Appareil électrique comportant un boîtier selon l'une quelconque des revendications 1 à 11, un circuit électrique (25) disposé à l'intérieur dudit boîtier, et des conducteurs électriques (27) connectés audit circuit et traversant les parois de contour pour coopérer avec des bornes des moyens de connexion électriques desdits blocs de jonction électrique.

13. Appareil électrique selon la revendication 12 caractérisé en ce que les conducteurs électriques (27) sont en cuivre plat préformé connecté à un circuit imprimé (25) disposé dans boîtier, la forme des conducteurs ayant une première partie (31) connectée perpendiculairement au plan du circuit imprimé, une seconde partie (32) pliée par rapport à la première partie et une troisième partie (33) sortant de la paroi de contour.

14. Appareil électrique selon la revendication 13 caractérisé en ce que la première partie des conducteurs comporte deux extrémités pouvant être connectées au circuit, la seconde partie du connecteur étant plus proche d'une première extrémité pour rendre le conducteur de liaison réversible.

## Patentansprüche

1. Gehäuse für elektrische Geräte, das
- ein erstes Seitenteil (1) mit einer ersten Seitenwand (3) und annähernd senkrecht zum Rand der ersten Seitenwand verlaufenden ersten Umfangswänden (4),
- ein zweites Seitenteil (2) mit einer zweiten Seitenwand (5) und annähernd senkrecht zum Rand der zweiten Seitenwand verlaufenden zweiten Umfangswänden (6),
- Mittel zum Zusammenhalten der einander gegenüberliegenden ersten und zweiten Seitenteile bei aneinanderstoßenden ersten und zweiten Umfangswänden sowie
- mindestens einen, auf einem Außenteil des Gehäuses angeordneten elektrischen Verbindungsblock umfaßt,
dadurch gekennzeichnet, daß mindestens eines der genannten Mittel zum Zusammenhalten der Seitenteile durch einen der genannten elektrischen Verbindungsblöcke (10, 11) gebildet wird, der eine Außenfläche der ersten Seitenwand (3) mit einer Außenfläche der zweiten Seitenwand (5) verbindet, wobei der genannte elektrische Verbindungsblock einen außerhalb der Umfangswände angeordneten ersten Abschnitt (12) sowie zwei, senkrecht zum genannten ersten Abschnitt verlaufende, über die Außenflächen der ersten und der zweiten Seitenwand geführte Haltewände (13, 14) umfaßt.

2. Gehäuse nach Anspruch 1, dadurch gekennzeichnet, daß die Haltewände des elektrischen Verbindungsblocks erste Rastmittel (15, 16) umfassen, die zur Befestigung des genannten elektrischen Verbindungsblocks auf dem Gehäuse mit an den Seitenwänden ausgebildeten geeigneten Formen (17) zusammenwirken.

3. Gehäuse nach Anspruch 2, dadurch gekennzeichnet, daß die ersten Rastmittel der Haltewände des elektrischen Verbindungsblocks als Zungen (15) mit Rasthaken (16) ausgebildet sind, die dazu dienen, mit in den Seitenwänden des Gehäuses ausgebildeten Aussparungen (17) zusammenzuwirken.

4. Gehäuse nach einem der Ansprüche 2 oder 3, dadurch gekennzeichnet, daß die erste und die zweite Seitenwand Ansätze (18) mit darin ausgebildeten zweiten Rastmitteln (19) zur Befestigung der genannten Seitenwände auf dem ersten Abschnitt des elektrischen Verbindungsblocks aufweisen.

5. Gehäuse nach irgendeinem der Ansprüche 1 bis 4, dadurch gekennzeichnet, daß die Seitenteile an den Innenflächen der Umfangswände ausgebildete dritte Rastmittel (22a-22d, 23a-23d, 24a-24d) zum Halten der Seitenteile in ihrer relativen Lage zueinander umfassen.

6. Gehäuse nach Anspruch 5, dadurch gekennzeichnet, daß die dritten Rastmittel in der Verlängerung der Umfangswände angeordnete Federzungen (22a-22d) mit an den Enden ausgebildeten Rasthaken (23a-23d) sowie in den Umfangswänden ausgebildete, den Zungen gegenüberliegende Aussparungen (24a-24d) zur Aufnahme der Rasthaken umfassen.

7. Gehäuse nach einem der Ansprüche 5 oder 6, dadurch gekennzeichnet, daß die dritten Rastmittel mindestens drei Befestigungspunkte auf den Umfangswänden umfassen, wobei ein erster Befestigungspunkt (22c, 22d, 23c, 23d, 24c, 24d) im Bereich des Bodens des Gehäuses, ein zweiter Befestigungspunkt (22b, 23b, 24b) im Bereich einer Einspeiseseite des Gehäuses und ein dritter Befestigungspunkt (22a, 23a, 24a) im Bereich einer Abgangsseite des Gehäuses angeordnet sind.

8. Gehäuse nach irgendeinem der Ansprüche 5 bis 7, dadurch gekennzeichnet, daß die dritten Rastmittel so angeordnet sind, daß sie von der Außenseite der Wände schwer zugänglich sind und so ein Öffnen des Gehäuses ohne Verformung der Seitenteile nicht möglich ist.

9. Gehäuse nach irgendeinem der Ansprüche 1 bis 8, dadurch gekennzeichnet, daß es eine die Vorderseite des genannten Gehäuses bildende und durch Rastbefestigungsmittel auf den Wänden der Seitenteile befestigte Abdeckung (21) umfaßt, wobei die genannten Rastbefestigungsmittel von der Außenseite des Gehäuses her nicht betätigt werden können und die Umfangswände eine im Bereich der Frontseite ausgebildete Öffnung aufweisen.

10. Gehäuse nach irgendeinem der Ansprüche 1 bis 9, dadurch gekennzeichnet, daß der elektrische Verbindungsblock Ausnehmungen zur Aufnahme elektrischer Verbindungsmittel (26) aufweist, die mit zwischen dem Innenbereich und dem Außenbereich des Gehäuses angeordneten Leitern (27) zusammenwirken.

11. Gehäuse nach Anspruch 10, dadurch gekennzeichnet, daß der elektrische Verbindungsblock dielektrische Trennmittel (29) mit einer die Luftstrecke zwischen zwei Klemmen (26) der elektrischen Verbindungsmittel verlängernden Randleiste (30) umfaßt, wobei die dielektrischen Trennelemente an die Umfangswände des Gehäuses stoßen.

12. Elektrisches Gerät mit einem Gehäuse nach irgendeinem der Ansprüche 1 bis 11, einem im Innern des genannten Gehäuses angeordneten elektrischen Schaltkreis (25) sowie an den genannten Schaltkreis angeschlossenen elektrischen Leitern (27), die durch die Umfangswände hindurchgeführt sind, um mit Klemmen der elektrischen Verbindungsmittel der genannten elektrischen Verbindungsblöcke zusammenzuwirken.

13. Elektrisches Gerät nach Anspruch 12, dadurch gekennzeichnet, daß die elektrischen Leiter (27) als vorgeformtes, an eine im Gehäuse angeordnete gedruckte Schaltung (25) angeschlossenes Flachkupferstück ausgebildet sind, wobei die Ausbildung der Leiter einen senkrecht zur Ebene der gedruckten Schaltung angeschlossenen ersten Abschnitt (31), einen in bezug zum ersten Abschnitt abgekanteten zweiten Abschnitt (32) sowie einen aus der Umfangswand herausstehenden dritten Abschnitt (33) umfaßt.

14. Elektrisches Gerät nach Anspruch 13, dadurch gekennzeichnet, daß der erste Abschnitt der Leiter zwei an die Schaltung anschließbare Enden umfaßt, wobei der zweite Abschnitt des Verbinders näher an einem ersten Ende angeordnet ist, um den Verbindungsleiter in zwei entgegengesetzten Einbaulagen verwenden zu können.

## Claims

1. A case for electrical apparatus comprising :
- a first flange (1) comprising a first side wall (3) and first circumferential walls (4) arranged appreciably perpendicularly to the edge of the first side wall,
- a second flange (2) comprising a second side wall (5) and second circumferential walls (6) arranged appreciably perpendicularly to the edge of the second side wall, and
- means for securing the first and second flanges face to face, the first and second circumferential walls being in contact, and
- at least one electrical junction block arranged on an external part of the case,
a case characterized in that at least one of said means for securing the flanges is formed by one of said electrical junction blocks (10, 11), joining an external face of the first side wall (3) to an external face of the second side wall (5), said electrical junction block comprising a first part (12) arranged outside the circumferential walls and two securing walls (13, 14) perpendicular to said first part and arranged on the external faces of the first and second side walls.

2. The case according to claim 1 characterized in that the securing walls of the electrical junction block comprise first latching means (15, 16) operating in conjunction with suitable forms (17) of the side walls to fix said electrical junction block onto the case.

3. The case according to claim 2 characterized in that the first latching means of the securing walls of the electrical junction block are tabs (15) comprising latching splines (16) designed to operate electrical junction with notches (17) situated in the side walls of the case.

4. The case according to claim 2 or 3 characterized in that the first and second side walls comprise projections (18) comprising second latching means (19) to fix said side walls onto the first part of the electrical junction block.

5. The case according to any one of the claims 1 to 4 characterized in that the flanges comprise third latching means (22a-22d, 23a-23d, 24a-24d) arranged on the internal faces of the circumferential walls to hold the flanges in their respective positions.

6. The case according to claim 5 characterized in that the third latching means comprise flexible tabs (22a-22d) provided with latching splines (23a-23d) at their ends and arranged in the extension of circumferential walls, and notches (24a-24d) situated in circumferential walls opposite the tabs to receive the latching splines.

7. The case according to one of the claims 5 or 6 characterized in that the third latching means comprise at least three fixing points for fixing to the circumferential walls, a first fixing point (22c, 22d, 23c, 23d, 24c, 24d) being situated towards the back plate of the case, a second fixing point (22b, 23b, 24b) being situated towards an up-line side of the case, and a third fixing point (22a, 23a, 24a) being situated towards a down-line side of the case.

8. The case according to any one of the claims 5 to 7 characterized in that the third latching means are arranged in a manner hardly accessible from the outside of the walls to prevent the case from being opened without the flanges being deformed.

9. The case according to any one of the claims 1 to 8 characterized in that it comprises a cover (21) forming the front face of said case and fixed by means for fixing by latching onto walls of the flanges, said means for fixing by latching not being able to be touched from the outside of the case, and the circumferential walls having an opening situated towards the front face of the case.

10. The case according to any one of the claims 1 to 9 characterized in that the electrical junction block comprises recesses designed to receive means for electrical connection (26) operating in conjunction with conductors (27) arranged between the inside and the outside of the case.

11. The case according to claim 10 characterized in that the electrical junction block comprises means for dielectric separation (29) comprising an edge (30) so as to increase an isolation distance between two terminals (26) of the means for electrical connection, the dielectric separations being in contact with the circumferential walls of the case.

12. An electrical apparatus comprising a case according to any one of the claims 1 to 11, an electrical circuit (25) arranged inside said case, and electrical conductors (27) connected to said circuit and passing through the circumferential walls to operate in conjunction with terminals of the means for electrical connection of said electrical junction blocks.

13. The electrical apparatus according to claim 12 characterized in that the electrical conductors (27) are made of pre-formed flat copper connected to a printed circuit (25) arranged in the case, the form of the conductors having a first part (31) connected perpendicularly to the plane of the printed circuit, a second part (32) folded with respect to the first part and a third part (33) extending outside the circumferential wall.

14. The electrical apparatus according to claim 13 characterized in that the first part of the conductors comprises two ends able to be connected to the circuit, the second part of the connector being closer to a first end to make the connecting conductor reversible.
